# EUROPÄISCHE PATENTSCHRIFT

(11) **EP 0 029 122 B1**
(45) Veröffentlichungstag und Bekanntmachung des Hinweises auf die Patenterteilung: **29.06.1983**
(21) Anmeldenummer: 80106270.4
(22) Anmeldetag: 15.10.1980
(51) Int. Cl.: B26D 1/20

(54) **Schneidvorrichtung für eine schrittweise transportierbare Materialbahn**
Cutting apparatus for an intermittently movable web
Appareil de découpe pour bande transportable par intermittance

(30) Priorität: 10.11.1979 DE 2945453
(43) Veröffentlichungstag der Anmeldung: 27.05.1981
(73) Patentinhaber: International Business Machines Corporation, Armonk, N.Y. 10504 (US)
(72) Erfinder: Stock, Helmut, D-7031 Hildrizhausen (DE)
(74) Vertreter: Böhmer, Hans Erich, Dipl.-Ing.

## Beschreibung

Die Erfindung betrifft eine Schneidvorrichtung für eine nur in Richtung der Normalen auf die Schneidkante einer Schneidleiste geführte, schrittweise transportierbare, im Stillstand abzuschneidende Materialbahn mit einem längs einer Schneidleiste hin- und herbewegbaren, bei mindestens einer Bewegungsrichtung wahlweise in Schneidposition einstellbaren, an einem Schlitten auf einer Achse drehbar angeordneten Schneidrad und einer auf der gleichen Achse angeordneten, auf der abzuschneidenden Materialbahn laufenden Rolle, wobei die Rolle in Schneidposition als Antriebsrolle für das Schneidrad dient. Derartige Schneidvorrichtungen sind bei Datenverarbeitungsanlagen, insbesondere bei Druckern bekannt.

Bei derartigen S,nneidvorrichtungen unterscheidet man prinzipiell zwischen Druckvorrichtungen, die von einer sich stetig weiterbewegenden Materialbahn Streifen oder Blätter abschneiden, und solchen Schneidvorrichtungen, die intermittierend jeweils von einer stationär gehaltenen Materialbahn Teile abschneiden. Für einen einwandfreien Schnitt, d.h. für die Herstellung einer sauberen, geradlinigen Schnittkante war es bei den letztgenannten Schneidvorrichtungen bisher absolut zwingend, eine sogenannte Niederhaltung vorzusehen, die die Materialbahn, beispielsweise die Papierbahn im stationären Zustand, während des Schneidvorgangs an die Schneidleiste mit ihrer Schneidkante anpresst. Dies bedingt jedoch, dass für den schrittweisen Weitertransport der abzuschneidenden Materialbahn bzw. Papierbahn die Niederhaltevorrichtung, gekoppelt mit der Transportvorrichtung für die Materialbahn angehoben und wieder abgesenkt werden muss. Dies bedingt einen hohen zusätzlichen Aufwand. Anderseits ist aus der DE-B Nr. 2624255 eine Schneidvorrichtung mit einem hin- und herbewegbaren Schneidrad bekannt, das beim Schneidvorgang an einer Schneidkante anliegend das über einen Schlitz vorgeschobene Formular oder dergleichen an der Schneidkante der Schneidleiste selbst abtrennt. Eine Niederhaltung ist hier nicht vorgesehen. Ferner ist aus der DE-B Nr. 2007689 eine Schneidvorrichtung für blattförmiges Material vorgesehen, das sowohl stationär als auch bei kontinuierlichem Vorschub abgeschnitten werden kann. Zu diesem Zweck ist das ringförmige Schneidmesser über eine Schwenkplatte mit dem Messerschlitten derart verbunden, dass ein an der Schwenkplatte befestigtes, die Verschiebung des Schlittens hervorrufendes Betätigungsseil bei der Bewegung in einer Richtung das Schneidmesser an die Schneidleiste andrückt, während bei der umgekehrten Bewegung die Schwenkplatte an einem Vorsprung des Schlittens anliegt, so dass das Schneidmesser über die Schneidleiste angehoben ist, wobei in der Endlage das ringförmige Schneidmesser gegen die Kraft einer Feder von der Schneidleiste abgehoben werden kann. Damit bei ständigem Vorschub genau rechtwinklig zu den Seitenkanten der abzuschneidenden Papierbahnen abgeschnitten werden kann, ist es erforderlich, dass entweder die Schneidkante der Schneidleiste oder aber die Achse des Schneidrades einen Winkel zur Normalen der Vorschubrichtung bzw. zur Vorschubrichtung des blattförmigen Materials aufweist, dessen Sinus dem Verhältnis der gleichförmigen Vorschubgeschwindigkeit zur Vorschubgeschwindigkeit des Schneidmessers quer zur Materialbahn entspricht. Eine besondere Niederhaltung ist wegen des kontinuierlichen Vorschubs der abzuschneidenden Papierbahn hier nich· _{T}rqesehen. Für einen Schneidvorgang mit stat _{'} Materialbahn liegt die Achse des Schnei: ₃twa in Vorschubrichtung. Dabei wird ebt vie bei kontinuierlich bewegter Materialbahn Niederhaltung durch eine ballig geformte Nabe jewirkt, die einerseits das Schneidmesser selbst trägt und andererseits auf der abzuschneidenden Papierbahn bei der hin- und hergehenden Bewegung des Schneidrades abrollt. Diese Art der Niederhaltung hat jedoch den ganz entscheidenden Nachteil, dass sich das abzuschneidende Material verwirft, so dass sich dabei keine saubere Schnittkante ergibt.

Die der Erfindung zugrunde liegenden Aufgabe besteht nun darin, bei einer derartigen Schneidvorrichtung eine Niederhaltung zu schaffen, die bei den abzuschneidenden Teilen einer Materialbahn, vorzugsweise einer Papierbahn, eine einwandfreie Schnittkante liefert, die auch an den äusseren Enden der Schnittkante keinerlei Verwerfungen und kein Balligwerden aufweist. Dies wird erfindungsgemäss dadurch erreicht, dass die Mantelfläche der Antriebsrolle eine Zylindermantelfläche ist, die auf der auf der Schneidleiste aufliegenden Materialbahn abrollt und dass die die Antriebsrolle und das Schneidrad tragende gemeinsame Achse um etwa 3° bis etwa 5° zur in Richtung der Materialbahn verlaufenden Schneidkanten-Normalen schräg ausgerichtet ist, wobei beim Schneidvorgang die Umfangsgeschwindigkeit der Kante des Schneidrades etwa 15 bis 17% höher ist als die Umfangsgeschwindigkeit der Mantelfläche der Antriebsrolle. Vorzugsweise ist die Anordnung dabei so getroffen, dass der Winkel, den die die Schneidrolle und die Antriebsrolle tragende Achse mit der Schneidkanten-Normalen bildet, etwa 3,5° beträgt. Das hat den ausserordentlichen Vorteil, dass durch die schräge Anordnung der gemeinsamen, die Antriebsrolle und die Schneidrolle tragenden Achse durch die Mantelfläche der Antriebsrolle eine auf die abzuschneidende Materialbahn einwirkende Kraftkomponente in Transportrichtung der Materialbahn und ausserdem eine Kraftkomponente quer dazu erzeugt wird, während gleichzeitig die Schneidkante gegenüber der Mantelfläche der Antriebsrolle einen kleinen Vorlauf aufweist, so dass sich bei feststehender Materialbahn eine einwandfreie, stetig reproduzierbare, vollkommen glatte Schnittkante ergibt, ohne dass dabei die ablaufende Materialbahn durch Transportrollen oder dergleichen gespannt gehalten oder geführt werden müsste. Das abgeschnitte Stück kann vielmehr frei fliegend in die Ablage gelangen. Bei der Verwendung dieser neuen Schneidvorrichtung beispielsweise für einen Drucker für Bankauszüge oder dergleichen, ist es von besonderer Bedeutung, wenn man die Schneidvorrichtung selbst auf dem den Druckkopf tragenden Schlitten mit unterbringt und dabei Einrichtungen vorsieht, durch die die Schneidrolle nach Beendigung des Druckvorganges auf einer Zeile oder auf mehreren Zeilen in Arbeitsposition überführt und am Ende des Schneidvorgangs in Ruhestellung zurückgeführt werden kann. Dies wird in weiterer Ausgestaltung der Erfindung dadurch erzielt, dass die an den beiden äusseren Enden der Schneidleiste jeweils vorgesehene Rampe nach unten ansteigt, dass der die Schneidrolle und die Antriebsrolle tragende Tragarm auf dem Gestell des Schlittens in vertikaler Richtung gleitend verschiebbar angeordnet und durch eine Arretierung gegen Federvorspannung in seiner Ruheposition gehalten ist, dass dabei der Tragarm als Arretierung eine Rastnase und eine mit einer Rastklaue und einer Auslöseklaue versehene, unter Federvorspannung stehende verschwenkbare Verriegelungslasche aufweist, wobei in Ruheposition die Rastklaue die Rastnase übergreift und dass am Gestellrahmen ein ebenfalls unter Federvorspannung stehender, verschwenkbarer Fangarm mit Fangklaue angebracht ist, durch die beim Einfahren des Schlittens in den Fangbereich der Fangklaue diese die Auslöseklaue zu ergreifen vermag, wodurch bei Bewegung des Schlittens in entgegengesetzter Richtung die Rastklaue ihrerseits die Rastnase der Verriegelungslasche für eine Bewegung des Schneidrades in Schneidposition freigibt. Vorzugsweise ist die Anordnung dabei so getroffen, dass das Schneidrad bei Überfahren der einen Rampe in Schneidposition überführbar und beim Überfahren der anderen Rampe das Schneidrad derart in die Ruheposition überführbar ist, dass die Rastklaue unter Wirkung der Rastklauenfeder in die durch Wirkung der anderen Rampe nach unten verschobene Rastnase der Verriegelungslasche eingreift und diese festlegt.

Die Erfindung wird nun anhand eines Ausführungsbeispiels in Verbindung mit den beigefügten Zeichnungen im einzelnen beschrieben. Die für schutzwürdig erachteten Merkmale der Erfindung sind im einzelnen den Patentansprüchen zu entnehmen.

In den Zeichnungen zeigen
Fig. 1 eine Teilansicht der neuen Schneidvorrichtung mit einem Teil der Umschaltvorrichtung,
Fig. 2 eine seitliche Teilschnittansicht der neuen Schneidvorrichtung,
Fig. 3A und 3B zwei Ansichten des eigentlichen Schneidrades in Ruhelage und in Arbeitslage,
Fig. 4A und 4B die Schneidleiste mit den daran angebrachten Leitschienen mit den zur Einleitung bzw. Beendigung des Schneideingriffs des Schneidrades dienenden Rampen.

In Fig. 1 ist ein Teil einer Schneidvorrichtung 1 gezeigt, die auf einem Tragarm 2 an einer Achse 3 ein Schneidrad 4 trägt, das eine kreisförmige Schneide 5 aufweist, die beim Schneidvorgang längs einer Schneidkante 6 einer Schneidleiste 7 entlanggeführt wird. Auf der gleichen Achse 3 ist, fest mit dem Schneidrad verbunden oder aus einem Stück gefertigt, eine Antriebsrolle 8 angeordnet, die einen Antriebszylinder 9 aufweist. Wie insbesondere aus Fig. 4B deutlich zu erkennen ist, weist die Schneidleiste eine in Fig. 1 nur schematisch angedeutete Rampe 10 und ausserdem eine nur in Fig. 4B zu erkennende Rampe 11 auf. Die Schneidleiste 7 ist dabei, wie schematisch in Fig. 1 angedeutet, an einem Gestellrahmen 12 befestigt. Wie noch im einzelnen zu zeigen sein wird, ist die das Schneidrad 4 und die Antriebsrolle 8 mit Antriebszylinder 9 tragende Achse 3 unter einem Winkel zwischen etwa 3° und etwa 5°, vorzugsweise unter einem Winkel von etwa 3,5°, gegen die Transportrichtung der abzuschneidenden Materialbahn oder gegen die Schneidleisten-Normale angeordnet. Wie man ferner aus Fig. 2 deutlich erkennt, ist der Tragarm 2 an seinem oberen Ende etwas abgewinkelt. Dies hat jedoch nur Bedeutung in Verbindung mit der Stellung der Schneidleiste und ihrer Schneidkante, ist jedoch nicht zwingend erforderlich.

Bevor auf die Wirkungsweise im einzelnen eingegangen wird, soll die Umschaltvorrichtung für das Schneidrad, das eine Umschaltung aus der Ruhelage in die Schneidposition bewirkt, im einzelnen dargelegt werden. Beim normalen Druckvorgang fährt der z.B. einen Druckkopf und die Schneidvorrichtung tragende Schlitten 33, von dem hier nur eine Grundplatte der Schneidvorrichtung 32 gezeigt ist, mit der in Ruhestellung befindlichen Schneidvorrichtung hin und her und bewirkt z.B. ein zeilenweises Bedrucken, beispielsweise eines Aufzeichnungsträgers, z.B. einer Papierbahn. Selbstverständlich ist die Schneidvorrichtung als solche auch ohne Druckkopf für sich einsetzbar.

Um die in Ruhestellung befindliche Schneidvorrichtung in ihre Arbeitsstellung zu überführen, ist eine besondere Auslöse- und Umschaltvorrichtung vorgesehen, die nachfolgend im einzelnen beschrieben werden soll.

Wie man zunächst aus Fig. 1 deutlich erkennt, ist an dem Gestellrahmen 12 ein Fangarm 13 angebracht, der um ein Gelenk nach oben verschwenkbar ist. Dieser Fangarm 13 trägt eine Fangklaue 14 und wird durch eine Feder 15, die zwischen zwei Zapfen 16 eingehängt ist, in seiner Raststellung gehalten. Ferner ist auf dem Schlitten 33 selbst eine Verriegelungslasche 17 gelenkig angebracht, die ebenfalls über eine Feder 18, die an Zapfen 19 und 20 eingehängt ist, in ihrer Ruhestellung gehalten ist. Diese Verriegelungslasche 17 weist eine Rastklaue 21 und eine Auslöseklaue 22 auf. Der Tragarm 2 weist zwei Langlöcher 23 auf und vermag daher in Längsrichtung, d.h. in der Zeichnung von unten nach oben und von oben nach unten, geführt durch Führungsbolzen 23a für den Tragarm 2, zu gleiten. Der Tragarm 2 weist ferner eine Rastnase 24 auf, in die im Ruhezustand normalerweise die unter Federvorspannung stehende Rastklaue 21 der Verriegelungslasche 17 eingreift und damit den Tragarm 2 in seiner unteren Position festhält.

Wenn nun die Schneidvorrichtung 1 in Schneidposition überführt werden soll (in Druckposition ist das Schneidrad zurückgezogen), dann wird der Schlittenantrieb so umgesteuert, dass nunmehr der Schlitten 33 bis ganz nach links hinausgeführt wird. Die Wirkungsweise der Rampe 10 soll dabei zunächst nur zum Teil berücksichtigt werden. In der äussersten linken Position des Schlittens, von dem nur die Grundplatte 32 gezeigt ist, unterfährt die Auslöseklaue 22 die Fangklaue 14 des Fangarms 13 gegen die Vorspannung der Feder 15. Dabei ist der Fangarm 13 um den nicht näher bezeichneten Gelenkpunkt drehbar. Wenn nunmehr die Bewegung des Schlittens in Gegenrichtung einsetzt, dann bleibt die Auslöseklaue 22 an der Fangklaue 14 hängen und bewirkt damit, dass die Rastklaue 21 die Rastnase 24 nach einer kurzen Strecke freigibt. Unter Einwirkung der Kraft der Feder 25 kann sich nun der Tragarm mit dem daran befindlichen Schneidrad mit Antriebsrolle und Antriebszylinder, soweit dies die Rampe 10 zulässt, nach oben bewegen. Während der Aufwärtsbewegung des Tragarms 2 wird zunächst die Verriegelungslasche 17 noch vom Fangarm 13 gehalten und erfährt so lange eine Drehbewegung, bis die Fangklaue 14 und die Auslöseklaue 22 aneinander abgleiten. Die Drehbewegung der Verriegelungslasche kehrt jetzt um, und die Rastklaue 21 trifft verzögert auf den Tragarm 2, der mittlerweile der Rampe 10 gefolgt ist, also eine Aufwärtsbewegung gemacht hat, so dass die Rastklaue 21 nicht mehr in der Rastnase 24 verriegeln kann. Das Schneidrad folgt jetzt weiter der Rampenkontur und geht vollends in Schneidposition in Höhe der Schneidleiste 6. Die Kraft, mit der die Feder 25 den Antriebszylinder gegen die auf der Schneidleiste aufliegende Materialbahn andrückt, ist mit für die Grösse des Winkels bestimmend, den die Achse 3 mit der Schneidkanten-Normalen bildet. Im vorliegenden Fall hat sich für einen Winkel von 3,5° eine Zugkraft von 8 N als besonders günstig erwiesen.

In diesem Zusammenhang muss allerdings auf die Ausgestaltung der Rampen 10 und 11 etwas näher eingegangen werden. Wie man aus Fig. 4A und 4B deutlich erkennt, sind die Rampen 10 und 11 als Leitschienen 29 und 30 ausgestaltet, wobei die Leitschiene 29 von der Schneidleiste weg gekröpft ist, während die Leitschiene 30 einen gleichförmigen Abstand von der Schneidleiste 7 aufweist. Ferner erkennt man aus Fig. 2, 3A und 3B, dass das Schneidrad an seinem hinteren Ende einen Führungsbund 28 trägt und dass das Schneidrad 4 mit Antriebsrolle 8 und Antriebszylinder 9 unter Federvorspannung längs der Achse 3 verschiebbar sind. Wenn die Schneidvorrichtung sich im Ruhezustand befindet und über die Endstellung beim Druckvorgang nach links hinaus geführt wird, dann läuft das Schneidrad 4 mit Antriebsrolle 8 und Antriebszylinder 9, geführt durch die Rampe 10 nach unten. Wenn jetzt bei der Bewegung in entgegengesetzter Richtung des Schlittens 33 der Tragarm 2 mit Schneidrad 4, Antriebsrolle 8 und Antriebszylinder 9 frei kommt, dann wird das Schneidrad 4 ausserdem durch die gekröpfte Leitschiene 29 nach aussen gedrückt und gerät mit Antriebsrolle 8 und Antriebszylinder 9 in die in Fig. 2 gezeigte Position, d.h. die kreisförmige Schneide 5 des Schneidrads 4 liegt an der Schneidkante 6 der Schneidleiste 7 an, während der Antriebszylinder 9 der Antriebsrolle 8 auf der Schneidleiste und damit auf der abzuschneidenden Papierbahn oder Materialbahn läuft. Wenn dann der Schneidvorgang beendet ist, läuft der Führungsbund 28 des Schneidrades 4 wieder auf die Rampe 11 und deren Leitschiene 30 auf, wird dadurch wieder nach unten gedrückt, worauf die Rastklaue 21 die nach unten verschobene Rastnase 24 wieder ergreift und damit die Schneidvorrichtung in ihrer Ruhestellung verriegelt. Gleichzeitig wird dabei das Schneidrad 4 mit Antriebsrolle 8 und Antriebszylinder 9 durch die Kraft der Feder 31 in die Ruhelage überführt. Dies ist noch einmal ganz schematisch in den Fig. 3A und 3B gezeigt, wo man einerseits in Fig. 3A die Arbeitslage des Schneidrades und in Fig. 3B, gestrichelt eingezeichnet, die Ruhelage des Schneidrades erkennt.

Zusammenfassend kann also folgendes gesagt werden. Die auf einem Schlitten angebrachte Schneidvorrichtung gemäss der Erfindung benötigt keine Niederhaltung der abzuschneidenden Materialbahn, weil durch die Schrägstellung der das Schneidrad mit Antriebsrolle und Antriebszylinder tragenden Achse 3 über den Antriebszylinder 9 auf die zu beschneidende Materialbahn eine in Transportrichtung der Materialbahn wirkende Kraftkomponente und eine quer daz_{L} irkende ausgeübt werden, weit ferner durch den geringeren Durchmesser des Antriebszylinders im Vergleich zum Durchmesser der kreisförmigen Schneide 5 des Schneidrades 4 die Umfangsgeschwindigkeit der Schneide etwa 15 bis 17% grösser ist als die Umfangsgeschwindigkeit des Antriebszylinders 9, was wiederum die besondere Krafteinwirkung auf die Oberfläche der abzuschneidenden Materialbahn zur Folge hat, während gleichzeitig die eigentliche kreisförmige Schneide des Schneidrades immer der Anlagefläche des Antriebszylinders 9 vorauseilt. Die Umschaltung der Schneidvorrichtung aus der Ruhestellung in die Arbeitsstellung und zurück erfolgt mit Hilfe zweier neuartig ausgestalteter Rampen, die als Leitschienen 29 und 30 ausgebildet sind und über einen am Schneidrad 4 angebrachten Führungsbund 28, der über die gekröpfte Leitschiene 29 das Schneidrad 4 gegen die Druckfeder 31 in die in Fig. 3A gezeigte Stellung abhebt und damit nach Auslösen der Verriegelung an der Verriegelungslasche 17 das Schneidrad in die in Fig. 2 gezeigte Schneidposition überführt. Die Rückführung ist ebenfalls denkbar einfach, d.h., dass dann, wenn der Führungsbund 28 des Schneidrades 4 an der Rampe 11 auf die Leitschiene 30 aufläuft, wird damit die gesamte Schneidvorrichtung an ihrem Tragarm 2 nach unten gedrückt und rastet damit mit der Rastnase 24 an der Rastklaue 21 der Verriegelungslasche 17 ein und bleibt damit in Ruhestellung. Diese Ruhestellung ist in Fig. 3B als Phantomdarstellung zu sehen.

Mit dieser Vorrichtung ist im Prinzip, wie leicht zu erkennen, ein Schneidvorgang nur in einer Bewegungsrichtung des Schlittens möglich. Es ist jedoch denkbar, die Achse 3, die Schneidrad, Antriebsrolle und Antriebszylinder trägt, je nach Bewegungsrichtung umsteuerbar anzubringen, so dass auch in der Gegenrichtung geschnitten werden kann, wenn dabei die Ausrichtung der Achse in entgegengesetzter Richtung ebenfalls um 3 bis 5°, vorzugsweise um 3,5°, gegen die Schneidkanten-Normale schräg angeordnet ist. Wie sich bei ausgedehnten Versuchen gezeigt hat, lassen sich mit dieser neuen Schneidvorrichtung über eine sehr grosse Anzahl von Schneidvorgängen ständig gleich bleibende, erstklassige, vollkommen glatte Schnittkanten ohne Wellungen an den Enden wiederholbar erzielen. Die Erfindung wurde zwar in Verbindung vorzugsweise mit einem Druckkopf eines Druckers beschrieben, es sollte dem Fachmann jedoch ohne weiteres einleuchten, dass diese Schneidvorrichtung auch in anderer Weise, d.h. auch ohne Druckkopf einsetzbar ist.

## Patentansprüche

1. Schneidvorrichtung für eine nur in Richtung der Normalen auf die Schneidkante einer Schneidleiste geführte, schrittweise transportierbare, im Stillstand abzuschneidende Materialbahn, mit einem längs der Schneidleiste (7) hin- und herbewegbaren, bei mindestens einer Bewegungsrichtung wahlweise in Schneidposition einstellbaren, an einem Schlitten (33) auf einer Achse (3) drehbar angeordneten Schneidrad (4) und einer auf der gleichen Achse (3) angeordneten, auf der abzuschneidenden Materialbahn laufenden Rolle, wobei die Rolle in Schneidposition als Antriebsrolle (8) für das Schneidrad (4) dient, dadurch gekennzeichnet, dass die Mantelfläche (9) der Antriebsrolle (8) eine Zylindermantelfläche ist, die auf der auf der Schneidleiste (7) aufliegenden Materialbahn abrollt, dass dabei die die Antriebsrolle (8) und das Schneidrad (4) tragende gemeinsame Achse (3) um etwa 3° bis etwa 5° zur in Richtung der Materialbahn verlaufenden Schneidkanten-Normalen schräg gerichtet ist, und dass beim Schneidvorgang die Umfangsgeschwindigkeitder Kante des Schneidrades (4) etwa 15 bis 17% höher ist als die Umfangsgeschwindigkeit der Mantelfläche der Antriebsrolle (8).

2. Schneidvorrichtung nach Anspruch 1, dadurch gekennzeichnet, dass der Winkel, den die die Schneidrolle und die Antriebsrolle (8) tragende Achse (3) mit der Schneidkanten-Normalen bildet, etwa 3,5° beträgt.

3. Schneidvorrichtung nach den Ansprüchen 1 und 2, bei welcher zur Umsteuerung des Schneidrades aus seiner Ruhelage in seine Arbeitslage und umgekehrt an jedem Ende seiner Bewegungsbahn eine Rampe und eine beim Auflaufen des Schneidrades auf eine der Rampen lösbare bzw. einrastbare Verriegelung vorgesehen ist, dadurch gekennzeichnet, dass die an den beiden äusseren Enden der Schneidleiste jeweils vorgesehene Rampe (10, 11) nach unten ansteigt, dass der die Schneidrolle (4) und die Antriebsrolle (8) tragende Tragarm (2) auf dem Gestell des Schlittens (33) in vertikaler Richtung gleitend (23, 23a) verschiebbar angeordnet und durch eine Arretierung gegen Federvorspannung (25) in seiner Ruheposition gehalten ist, dass dabei der Tragarm (2) als Arretierung eine Rastnase (24) und eine mit einer Rastklaue (21 ) und einer Auslöseklaue (22) versehene, unter Federvorspannung (18) stehende verschwenkbare Verriegelungslasche (17) aufweist, wobei in Ruheposition die Rastklaue (21 ) die Rastnase (24) übergreift, und dass am Gestellrahmen (12) ein ebenfalls unter Federvorspannung (15) stehender, verschwenkbarer Fangarm (13) mit einer Fangklaue (14) angebracht ist, durch die beim Einfahren des Schlittens in den Fangbereich der Fangklaue (14) diese die Auslöseklaue (22) zu ergreifen vermag, wodurch bei Bewegung des Schlittens in entgegengesetzter Richtung die Rastklaue (21 ) die Rastnase (24) der Verriegelungslasche (17) für eine Bewegung des Schneidrades in Schneidposition freigibt.

4. Schneidvorrichtung nach Anspruch 3, dadurch gekennzeichnet, dass das Schneidrad beim Überfahren der anderen Rampe (11) derart in Ruheposition überführbar ist, dass die Rastklaue (21 ) unter Wirkung der Rastklauenfeder (18) in die durch Wirkung der anderen Rampe (11) nach unten verschobene Rastnase (24) der Verriegelungslasche (17) eingreift und diese festlegt.

5. Schneidvorrichtung nach Anspruch 4, dadurch gekennzeichnet, dass die eine Rampe (10) eine nach aussen gekröpfte Leitschiene (29) aufweist, dass die andere Rampe (11) eine ebene Leitschiene (30) aufweist, dass ferner das Schneidrad (4) an seiner Rückseite einen Führungsbund (28) trägt, der beim Auflaufen auf die eine oder die andere Rampe (10,11) auf der jeweiligen Leitschiene geführt ist, und dass das Schneidrad (4) auf seiner Achse (3) in axialer Richtung gegen die Vorspannung einer Feder (31 ) nach aussen verschiebbar ist.

## Claims

1. Cutting device for web of material transportable stepwise, cut in its stationary state and guided only in the direction of the normal towards the cutting edge of a cutting bar with a cutting wheel (4) executing a reciprocating movement along the cutting edge (7), which in at least one direction of movement can selectively be activated into a cutting position and which is rotatably arranged on an axle (3) mounted on a carriage (33), and with a roller arranged on the same axle (3) and rolling on the web of material to be cut off, the roller serving in its cutting position as driving roller (8) for the cutting wheel (4), characterized in that

the surface (9) of the driving roller (8) is a cylindrical circumferential surface which rolls on the web of material placed on the cutting bar (7), that in this process the common axle (3) supporting driving roller (8) and cutting wheel (4) is arranged obliquely at approximately 3° to approximately 5° to the normal of the cutting edge extending in the direction of the web of material, and that during the cutting process the circumferential speed of the edge of the cutting wheel (4) is approximately 15 to 17% higher than the circumferential speed of the circumferential surface of the driving roller (8).

2. Cutting device as claimed in claim 1, characterized in that the angle enclosed by the axle (3) supporting the cutting wheel and the driving roller (8) and by the normal to the cutting edge is approximately 3.5°.

3. Cutting device as claimed in claims 1 and 2, where for controlling the change-over of the cutting wheel from its position of rest into its operating position, and vice versa, a ramp is provided at each end of its path of motion, as well as a locking device disengageable and engageable when the cutting wheel mounts one of the ramps, characterized in that the respective ramp (10, 11 ) provided at the two outer ends of the cutting bar slopes downward, that the supporting arm (2) supporting the cutting wheel (4) and the driving roller (8) is slidably mounted (23, 23a) in vertical direction on the frame of the carriage (33), and by an arresting device maintained in its position of rest against spring bias (25), that there the supporting arm (2) as an arresting unit is provided with an engaging lug (24) and a spring biased (18) pivotable lachting pawl (17) equipped with an engaging pawl (21) and a disengaging pawl (22), the engaging pawl (21) gripping the engaging lug (24) in position of rest, and that the frame (12) is equipped with a spring biased (15) pivotable catching arm (13) fitted with a catching pawl (14) by means of which, upon the entry of the carriage in the catching zone of the catching pawl (14), the latter can grip the disengaging pawl (22), whereby upon the movement of the carriage in the opposite direction the engaging pawl releases the engaging lug (24) of the latching pawl (17) for a movement of the cutting wheel in cutting position.

4. Cutting device as claimed in claim 3, characterized in that when moving over the other ramp (11) a cutting wheel is transferable into the position of rest in such a manner that under the influence of the engaging pawl spring (18) the engaging pawl (21) engages and fixes the engaging lug (24) of latching pawl (17), said engaging lug having been displaced downward under the influence of the other ramp (11).

5. Cutting device as claimed in claim 4, characterized in that the one ramp (10) is provided with an outwardly curved guiding rail (29), that the other ramp (11) is provided with a straight guiding rail (30), that furthermore the cutting wheel (4) carries on its back a guiding collar (28) which, when mounting one or the other ramp (10, 11), is guided on the respective guiding rail, and that the cutting wheel (4) is outwardly shiftable on its axle (3) in axial direction against the biasing of a spring (31).

## Revendications

1. Appareil permettant de découper une bande de papier transportable par intermittence, guidée uniquement dans la direction de la normale vers le tranchant d'une barre de coupe et immobilisée pour cette opération, au moyen d'une roue de coupe (4) montée à rotation sur un axe (3) d'un chariot (33), qui se déplace selon un mouvement de va-et-vient le long du tranchant (7), et réglable au moins dans une direction de mouvement sur la position de coupe, ainsi qu'au moyen d'un galet monté sur le même axe (3) qui roule sur la bande de papier à découper, ledit galet servant, en position de coupe, de galet d'entraînement (8) pour la roue de coupe (4), caractérisé en ce que la surface périphérique (9) dudit galet d'entraînement (8) est une surface cylindrique, qui est en contact avec la bande de papier acheminée sur la barre de coupe (7), en ce que l'axe (3) portant à la fois le galet d'entraînement (8) et la roue de coupe (4) est orienté obliquement selon un angle allant d'approximativement 3° jusqu'approximativement 5° par rapport à la normale du tranchant de la barre, s'étendant dans la direction de la bande de papier, en ce que, au cours de l'opération de coupe, la vitesse circonférentielle de la périphérie de la roue de coupe (4) est plus élevée d'environ 15 à 17% que la vitesse circonférentielle de la périphérie du galet d'entraînement (8).

2. Appareil de découpe selon la revendication 1, caractérisé en ce que l'angle entre, d'une part, l'axe (3) portant la roue de coupe et le galet d'entraînement (8) et, d'autre part, la normale du tranchant de la barre de coupe est d'environ 3,5°.

3. Appareil de découpe selon les revendications 1 et 2, où, afin de faire passer la roue de coupe de sa position de repos à sa position de fonctionnement et vice versa, il est prévu une rampe à chacune des deux extrémités du trajet de la roue de coupe ainsi qu'un dispositif de verrouillage déverrouillable et verrouillable une fois que la roue de coupe est engagée sur l'une des deux rampes, caractérisé en ce que chacune des deux rampes située à chaque extrémité de la barre de coupe (10, 11) est inclinée vers le bas, en ce que le bras de support (2) portant la roue de coupe (4) et le galet d'entraînement (8) est monté coulissant à la verticale (23, 23a) sur le bâti du chariot (33) et maintenu au moyen d'un dispositif d'arrêt en position d'immobilisation à l'encontre d'un ressort de rappel (25), en ce que, à cette fin, le bras de support (2) est équipé en tant que dispositif d'arrêt d'une patte d'enclenchement (24) et d'une pièce de blocage (17) pivotante rappelée par un ressort (18) qui comporte un cliquet d'accrochage (21 ) et un cliquet de décrochage (22), ledit cliquet d'accrochage (21 ), étant en prise avec la patte d'enclenchement (24) en position de repos, en ce qu'un bras de retenue pivotant (13) monté sur le bâti (12) et également rappelé par un ressort (15) comporte un cliquet de retenue (14), grâce auquel, lorsque le chariot entre dans la zone dudit cliquet de retenue (14), ledit cliquet peut venir en prise avec le cliquet de décrochage (22) et, lorsque le chariot se déplace dans la direction opposée, le cliquet d'accrochage (21 ) se dégage de la patte d'enclenchement (24) de la pièce de blocage (17), autorisant ainsi le mouvement de la roue de coupe en position de coupe.

4. Appareil de découpe selon la revendication 3, caractérisé en ce que, lorsque la roue de coupe passe sur la rampe opposée (11), elle peut être ramenée en position de repos de telle sorte que le cliquet d'accrochage (21), actionné par son ressort de rappel (18), vient en prise avec la patte d'enclenchement (24) de la pièce de blocage (17), abaissée sous l'influence de l'autre rampe (11 ), et ainsi immobilise ladite patte d'enclenchement (24).

5. Appareil de découpe selon la revendication 4, caractérisé en ce que l'une des rampes (10) comporte une glissière de guidage (29) incurvée vers l'extérieur, en ce que l'autre rampe (11 ) comporte une glissière de guidage rectiligne (30), en ce que, en outre, la roue de coupe (4) est équipée, dans sa partie arrière, d'une collerette de guidage (28) laquelle, lorsque la roue s'engagesur l'une ou l'autre des deux rampes (10, 11), est guidée par la glissière de guidage correspondante, et en ce que la roue de coupe (4) peut être déplacée sur son axe (3) vers l'extérieur en direction axiale, à l'encontre de la force de rappel d'un ressort (31).
